# EUROPÄISCHE PATENTSCHRIFT

(11) **EP 0 726 868 B1**
(45) Veröffentlichungstag und Bekanntmachung des Hinweises auf die Patenterteilung: **18.03.1998**
(21) Anmeldenummer: 95900100.9
(22) Anmeldetag: 01.11.1994
(51) Int. Cl.: B65H 29/68

(54) **VORRICHTUNG ZUM TRANSPORT VON FLÄCHIGEN, BIEGESCHLAFFEN PRODUKTEN**
DEVICE FOR CONVEYING FLAT FLOPPY PRODUCTS
DISPOSITIF POUR LE TRANSPORT DE PRODUITS PLATS SOUPLES

(30) Priorität: 02.11.1993 DE 4337410
(43) Veröffentlichungstag der Anmeldung: 21.08.1996
(73) Patentinhaber: GRUNER + JAHR AG & CO., D-25524 Itzehoe (DE)
(72) Erfinder: BROKATE, Heido, D-25524 Itzehoe (DE); JAKOB, Ralph, D-25551 Hohenlockstedt (DE); JARCHOW, Friedrich, D-45133 Essen (DE); STÄB, Rudolf, D-67227 Frankenthal (DE); TAUBERT, Klaus-Jürgen, D-25551 Hohenlockstedt (DE); LIU, Ming, D-44801 Bochum (DE)
(86) Internationale Anmeldenummer: EP9403579
(87) Internationale Veröffentlichungsnummer: WO9512540

(56) Entgegenhaltungen:
- EP-A- 0 141 136
- EP-A- 0 498 068
- DE-A- 2 757 448
- PATENT ABSTRACTS OF JAPAN vol. 13, no. 163 (M-816) 19. April 1989 & JP,A,64 002 953 (TOKIN CORP.) 6. Januar 1989

## Beschreibung

Die Erfindung betrifft eine Vorrichtung, die flächige, biegeschlaffe Produkte, wie Blätter oder Blattpakete aus Papier oder Kunststoff, von einer konstanten Eingangsgeschwindigkeit v_{E} auf eine andere konstante Ausgangsgeschwindigkeit v_{A} bringen soll. Als Beispiel sei der Transport von bedruckten Blattpaketen angeführt, die von einer großen Eingangsgeschwindigkeit auf eine kleine Ausgangsgeschwindigkeit zu verzögern sind, um eine Anpassung an die Verarbeitungsgeschwindigkeit eines Falzapparates zu bewirken.

Die DE 1 189 919 A beschreibt bereits eine Vorrichtung, die aus einem Eingangstransportband mit konstanter Geschwindigkeit, einem Zwischentransportband mit periodisch sich verändernder Geschwindigkeit und einem Ausgangstransportband besteht. Die Übergabe des zu transportierenden Produktes von einem Band auf das nächste Band erfolgt jeweils bei gleichen Geschwindigkeiten der betroffenen Bänder. Das Zwischentransportband bewirkt eine Beschleunigung des Produktes auf eine höhere Geschwindigkeit. Sein Antrieb erfolgt durch ein periodisch übersetzendes Getriebe. Periodengetriebe sind bekannt. Als Beispiel sei das in der DE 646 002 A gezeigte Getriebe mit unrunden Rädern angeführt.

Für Produkte mit der Länge L, die in der Taktzeit T aufeinander folgen, setzt sich der Achsabstand a der Umlenkscheiben des Zwischentransportbandes im Fall einer Produktverzögerung aus der Länge L und der Verzögerungslänge L_{V} und im Fall einer Produktbechleunigung aus der Länge L und der Beschleunigungslänge L_{B} zusammen.

Relativ kurze Taktzeiten T erfordern verhältnismäßig große Beschleunigungen und Verzögerungen des Zwischentransportbandes. Dadurch entstehen relativ hohe Massenkräfte, die zum Ausfall von Triebwerksteilen führen können. Außerdem besteht die Gefahr, daß die Produkte rutschen, ihre Abstände verändern und dadurch den Taktbetrieb stören.

Der Erfindung liegt die Aufgabe zugrunde, für einen in der Taktzeit T vorgegebenen Bewegungsablauf den Zusammenhang zwischen Achsabstand a der Umlenkscheiben und Radius der Treibscheibe r des Zwischentransportbandes aufzuzeigen, die Massenkräfte möglichst klein zu halten und einen schlupffreien Transport der Produkte zu gewährleisten.

Erfindungsgemäß betrachtet man den Achsabstand a als einen Teil des Umfanges einer Ersatzscheibe mit dem Radius R, zu der die Winkelbereiche ϕ_{E} für die konstante Eingangsgeschwindigkeit v_{E}, ϕ_{V} für den Verzögerungsbereich, ϕ_{A} für die konstante Ausgangsgeschwindigkeit v_{A} und ϕ_{B} für den Beschleunigungsbereich gehören und die in der Taktzeit T eine Umdrehung ausführt, so daß die Beziehungen a = L + R ϕ_{V} für den Fall der Produktverzögerung oder a = L + R ϕ_{B} für den Fall der Produktbeschleunigung gelten.

Treibscheiben mit einem Radius R würden zu groß bauen und daher zu hohe Massenträgheitsmomente haben. Um bei einem vorgegebenen periodischen Bewegungsablauf und Achsabstand a der Umlenkscheiben des Zwischentransportbandes die Verzögerungs- und Beschleunigungsdrehmomente möglichst klein zu halten, sieht die Erfindung einen wesentlich kleineren Radius r der Treibscheibe des Zwischentransportbandes als den Radius R der Ersatzscheibe vor. Dies wird dadurch erreicht, daß zwischen dem Periodengetriebe und der Treibscheibe ins Schnelle übersetzende Zahnradstufen angeordnet werden, die insgesamt betragsmäßig die konstante Übersetzung i < 1 haben. Der Radius der Treibscheibe wird dann ohne Veränderung der Geschwindigkeiten des Zwischentransportbandes zu r = iR.

Die Zahnräder mit der Übersetzung i haben zur Folge, daß das Massenträgheitsmoment von Treibscheiben mit dem Radius r im Vergleich zu Treibscheiben mit dem Radius R um den Faktor i⁵ und reduziert auf die Antriebswelle des Periodengetriebes um den Faktor i³ kleiner wird, wenn man voraussetzt, daß das Verhältnis Breite zu Radius der Scheiben konstant bleibt.

Da nun für eine vorgegebene Beanspruchung Treibscheiben für Transportbänder erheblich größer als Zahnräder bauen, erhält das auf die Antriebswelle des Periodengetriebes reduzierte Massenträgheitsmoment auch unter Berücksichtigung der zusätzlichen Zahnräder einen beachtlich kleineren Wert. Dadurch entstehen geringere Drehmomente für die Verzögerung und Beschleunigung des Transportbandes.

Insbesondere führen bei Produkten mit relativ kleinen Massen gleich große Winkelbereiche ϕ_{V} und ϕ_{B} und symmetrische zeitabhängige Verläufe der Verzögerung und Beschleunigung der Abtriebswelle des Periodengetriebes zu gleichen Beträgen der Extremwerte von Verzögerung und Beschleunigung und damit zu einem Minimum des sonst größten Betrages der Extremwerte. Der Achsabstand der Umlenkscheiben des Zwischentransportbandes hat in einem solchen Fall der Beziehung a = π r/i zu genügen.

Um die Produkte am Anfang und Ende des Zwischentransportbandes ohne Querspalt übergeben zu können, wird in Ausgestaltung der Erfindung vorgesehen, daß die Transportbänder jeweils mit Abstand parallel angeordnete Riemen aufweisen, wobei zwischen den Abständen der Umlenkscheiben an den Enden des Zwischentransportbandes einerseits Umlenkscheiben des Eingangstransportbandes und andererseits Umlenkscheiben des Ausgangstransportbandes lagern.

Zur Vermeidung gegenseitiger Verschiebungen der zu transportierenden Produkte infolge des Schlupfes der Transportbänder können Zahnriemen verwendet werden, deren Zähne im Eingriff mit Zahnriemenscheiben stehen, wobei die treibenden Zahnriemenscheiben des Zwischentransportbandes Teilkreise mit dem Radius r haben.

Um ferner die Produkte während einer Beschleunigungs- oder Verzögerungsphase relativ zum Zwischentransportband schlupffrei zu befördern, kann das Zwischentransportband aus einem unteren und parallel dazu aus einem oberen Transportband bestehen, deren einander zugewandte Arbeitstrums sich gleichsinnig und synchron bewegen, wobei federnd angestellte Scheiben Kraftschluß zwischen den Arbeitstrums und den Produkten erzeugen.

Zur Vermeidung von Stößen in den Verzahnungen infolge des Flankenwechsels der Zähne durch den Wechsel zwischen Beschleunigungs- und Verzögerungsphasen und der dadurch bedingten Tragfähigkeitsminderung sind in weiterer Ausgestaltung der Erfindung zwei gleich ausgebildete, parallele Zahnrad-Getriebezüge vorgesehen, die sich mit Kupplungen so drehmomentmäßig vorspannen lassen, daß kein Anlagewechsel der Zahnflanken geschieht. Untersuchungen zeigen, daß die dadurch bedingten zusätzlichen Massen den Vorteil von kleinen Treibscheiben des Zwischentransportbandes im. Hinblick auf das reduzierte Massenträgheitsmoment an der Antriebswelle des Periodengetriebes nicht beseitigen.

Die Fig. 1 bis 9 erläutern die Erfindung am Beispiel eines Zwischentransportbandes für die Verzögerung von Blattpaketen in einer Druckereianlage.

Fig. 1 zeigt schematisch das Zwischentransportband, bei dem der Achsabstand a der Umlenkscheiben sich aus der Produktlänge L und der Verzögerungsstrecke Lᵥ für die Verzögerung des Produktes zusammensetzt.

In Fig. 2 ist die Ersatzwalze mit dem Radius R dargestellt. Zum Kreisbogen mit der Länge L gehört der Winkelbereich ϕ_{E} für die konstante Eingangsgeschwindigkeit v_{E}, zum Kreisbogen mit der Länge Lᵥ der Winkelbereich ϕ_{V} für den Verzögerungsbereich, zum Kreisbogen mit der Länge L der Winkelbereich ϕ_{A} = ϕ_{E} für die konstante Ausgangsgeschwindigkeit vA und zum Kreisbogen mit der Länge L_{B} der Winkelbereich ϕ_{B} für den Beschleunigungsbereich. Außerdem zeigt Fig. 2 den Kreisbogen mit der Länge a des Achsabstandes der Umlenkscheiben des Zwischentransportbandes.

Fig. 3 zeigt schematisch eine Seitenansicht des Zwischentransportbandes und Wälzkreise von Zahnrädern. Es bedeuten 1 unteres Transportband, 2 oberes Transportband, 3 Zahnrad auf der Abtriebswelle B des Periodengetriebes, 4 und 5 Zahnräder auf der Welle C, 6 Zahnrad auf der Welle D, 7 Zwischenzahnrad und 8 Zahnrad auf der Welle E. Die Welle D steht mit den treibenden Zahnriemenscheiben 9 des unteren und die Welle E mit den treibenden Zahnriemenscheiben 10 des oberen Transportbandes über Zahnräder in Verbindung. Die treibenden Zahnriemenscheiben haben den Teilkreisradius r. Die Zahnriemenscheiben 11 und 12 dienen zur Umlenkung der Zahnriemen. a kennzeichnet den Achsabstand zwischen Welle D der Zahnriemenscheibe 9 und Welle der Zahnriemenscheibe 11 bzw. zwischen Welle E der Zahnriemenscheibe 10 und der Zahnriemenscheibe 12 der Zwischentransportbänder. ω_{D} und ω_{E} bezeichnen die gleich großen gegenläufigen Winkelgeschwindigkeiten der Wellen D und E. Die verstellbaren Zahnriemenscheiben 13 und 14 erzeugen die notwendige Vorspannung der Transportbänder. Federn 15 drücken die in Balken 16 gelagerten Zahnriemenscheiben 17 über die Zahnriemen gegen die Blattpakete, die auf diese Weise kraftschlüssig befördert werden. Der Vektor v_{E} bezeichnet die Geschwindigkeit des Eingangstransportbandes und der Vektor v_{A} die Geschwindigkeit des Ausgangstransportbandes.

Fig. 4 stellt das Ineinandergreifen der Zahnriemen 18 des unteren Transportbandes mit den Zahnriemen 19 des Eingangstransportbandes und mit den Zahnriemen 20 des Ausgangstransportbandes jeweils an den Übergabestellen der Blattpakete dar. Zwischen den treibenden Zahnriemenscheiben 9 lagern die Umlenk-Zahnriemenscheiben 21 des Eingangstransportbandes und zwischen den Umlenk-Zahnriemenscheiben 11 die Umlenk-Zahnriemenscheiben 22 des Ausgangstransportbandes.

Fig. 5 zeigt schematisch einen Achsschnitt des Zwischentransportbandes, der Zahnräder mit konstanter Übersetzung i und des Periodengetriebes mit der Antriebswelle A. Die Wellen A, B, C, D und E haben die Winkelgeschwindigkeiten ω_{A}, ω_{B}, ω_{C}, ω_{D} und ω_{E}. In jeder Getriebestufe sind zwei gleiche parallel angeordnete Radsätze vorhanden, wobei sich die Zahnräder 23, 24 und 23', 24' mit der Kupplung K₁, die Zahnräder 3, 4 und 3', 4' mit der Kupplung K₂, die Zahnräder 5, 6 und 5', 6' mit der Kupplung K₃ und die Zahnräder 5, 7, 8 und 5', 7', 8' mit der Kupplung K₄ drehmomentmäßig vorspannen lassen. Die Kupplung K₅ dient zum Anschluß der Welle D und die Kupplung K₆ zum Anschluß der Welle E des Zwischentransportbandes.

Für den geforderten Bewegungsablauf des Zwischentransportbandes stellt Fig. 6 die vom Periodengetriebe zu realisierenden Verläufe der vorgegebenen Winkelverzögerung bzw. Winkelbeschleunigung e, der Winkelgeschwindigkeit ω und des Drehwinkels ϕ abhängig von der Zeit t für eine Periode, d.h. für die Taktzeit T dar. ω folgt aus der Integration von ε und ϕ aus der Integration von ω.

In diesem Beispiel besteht das Periodengetriebe aus unrunden Zahnrädern, die den Bewegungsablauf nach Fig. 6 erfüllen. Fig. 7 zeigt die Wälzkurve des auf der Welle A mit dem Mittelpunkt 0_{A} sitzenden Zahnrades und den minimalen Wälzkurvenradius r_{WAmin} sowie den maximalen Wälzkurvenradius r_{WAmax}. Die Welle A dreht mit konstanter Winkelgeschwindigkeit. Fig. 8 zeigt analog zu Fig. 7 die Wälzkurve des sich auf der Welle B mit dem Mittelpunkt 0_{B} befindenden Zahnrades mit r_{WBmin} als minimalem und r_{WBmax} als maximalem Wälzkurvenradius. In den Fig. 7 und 8 bezeichnen E' die Winkelbereiche für die konstante Geschwindigkeit v_{E}, V' die Winkelbereiche für die Verzögerungsphase, A' die Winkelbereiche für die konstante Geschwindigkeit v_{A} und B' die Winkelbereiche für die Beschleunigungsphase des Zwischentransportbandes. Die Wälzkurven der Unrundräder rollen ohne Gleiten aufeinander ab. Die zu den jeweiligen Winkelbereichen gehörenden Bogenlängen der Wälzkurven sind also gleich lang. Die Wälzkurven lassen sich durch die Koordinaten X_{A}, Y_{A} bzw. X_{B}, Y_{B} beschreiben.

Fig. 9 zeigt analog Fig. 5 den Achsschnitt des Zwischentransportbandes mit einem Getriebe, bei dem anstelle des Periodengetriebes mit unrunden Zahnrädern ein ebenfalls bekanntes Periodengetriebe mit runden Zahnrädern in der Anordnung eines Planetengetriebes mit dem Planetenradträger 25, den Planetenzahnrädern 26 und 26' sowie den Sonnenzahnrädern 27 und 27' vorgesehen ist. Die Räder 26, 27 und 26', 27' lassen sich mit der Kupplung K₇ drehmomentmäßig vorspannen. Die im Planetenrad 26' exzentrisch gelagerte Rolle 28 wälzt auf der Kurvenscheibe 29 ab, stützt das Drehmoment der Planetenräder ab und überlagert den Planetenrädern den periodischen Bewegungsablauf nach Fig. 6, die anstelle der Welle B nach Fig. 5 die Bewegung auf die Welle C übertragen. Das Zahnräder-Planetengetriebe wirkt bereits im Sinne der Erfindung als eine Stufe der Zahnräder, die die konstante Übersetzung i = r/R zu realisieren haben.

## Patentansprüche

1. Vorrichtung zur Veränderung der Geschwindigkeit von flächigen, biegeschlaffen Produkten mit der Länge L und der Taktzeit T, insbesondere von Blättern oder Blattpaketen aus Papier oder Kunststoff, die ein Eingangstransportband mit konstanter Geschwindigkeit v_{E}, ein Zwischentransportband mit periodisch sich verändernder Geschwindigkeit und ein Ausgangstransportband mit konstanter Geschwindigkeit v_{A} aufweist, wobei für den Antrieb des Zwischentransportbandes ein periodisch übersetzendes Getriebe vorgesehen ist, das in der Taktzeit T die Drehwinkelbereiche ϕ_{E} für die konstante Geschwindigkeit v_{E}, ϕ_{V} für den Verzögerungsbereich, ϕ_{A} für die konstante Geschwindigkeit v_{A} und ϕ_{B} für den Beschleunigungsbereich erzeugt, **dadurch gekennzeichnet**, daß der Umfang einer Ersatzscheibe mit dem Radius R sich aus den Kreisbögen L = R ϕ_{E}, L_{V} = R ϕ_{V}, L = R ϕ_{A} = R ϕ_{E} und L_{B} = R ϕ_{B} zusammensetzt, daß für den Achsabstand a der Umlenkscheiben des Zwischentransportbandes für den Fall der Produktverzögerung die Beziehung a = L + R ϕ_{V} und für den Fall der Produktbeschleunigung die Beziehung a = L + R ϕ_{B} gilt und daß der Radius r der Treibscheiben (9; 10) des Zwischentransportbandes aus der Gleichung r = iR folgt, wobei betragsmäßig i < 1 die konstante Übersetzung ins Schnelle von Zahnrädern bedeutet, die sich zwischen dem Periodengetriebe und den Treibscheiben (9; 10) des Zwischentransportbandes befinden.

2. Vorrichtung nach Anspruch 1, **dadurch gekennzeichnet**, daß die Winkelbereiche ϕ_{V} und ϕ_{B} gleich groß und die zeitabhängigen Verläufe der Verzögerung und Beschleunigung symmetrisch sind und daß zwischen dem Radius r der Treibscheiben (9; 10) und dem Achsabstand a der Umlenkscheiben des Zwischentransportes die Beziehung a = π r/i besteht.

3. Vorrichtung nach Anspruch 1 oder 2, **dadurch gekennzeichnet**, daß die Transportbänder jeweils mit Abstand parallel angeordnete Riemen (18; 19; 20) aufweisen, wobei zwischen den Abständen der Treibscheiben (9; 10) des Zwischentransportbandes Umlenkscheiben des Eingangstransportbandes (21) und zwischen den Umlenkscheiben des Zwischentransportbandes (11; 12) Umlenkscheiben des Ausgangstransportbandes (22) lagern.

4. Vorrichtung nach einem der Ansprüche 1 bis 3, **dadurch gekennzeichnet**, daß die Riemen (18; 19; 20) Zahnriemen sind, deren Zähne im Eingriff mit Zahnriemenscheiben stehen und daß die treibenden Zahnriemenscheiben (9; 10) des Zwischentransportbandes Teilkreise mit dem Radius r haben.

5. Vorrichtung nach einem der Ansprüche 1 bis 4, **dadurch gekennzeichnet**, daß das Zwischentransportband aus einem unteren Transportband (1) und einem dazu parallelen oberen Transportband (2) besteht, deren einander zugewandte Arbeitstrums gleichsinnig und synchron angetrieben werden, und daß federnd angestellte Scheiben (17) Kraftschluß zwischen den Transportbändern (1, 2) und den Produkten erzeugen.

6. Vorrichtung nach Anspruch 5, **dadurch gekennzeichnet**, daß zwei gleich ausgebildete, parallele Zahnradgetriebezüge von der Antriebswelle (A) des Periodengetriebes bis zu den Triebwellen (D; E) des unteren und oberen Transportbandes (1; 2) des Zwischentransportbandes vorgesehen sind, die sich mit Kupplungen (K1 bis K7) drehmomentmäßig vorspannen lassen.

## Claims

1. Device for varying the speed of flat, flexible products of length L and cycle time T, in particular of sheets and sheet stacks of paper or plastics, which has an incoming band conveyor with a constant speed v_{E}, an intermediate band conveyor with a periodically varying speed and an outgoing band conveyor with a constant speed v_{A}, there being provided for the drive of the intermediate band conveyor a gearing which transforms the speed periodically and at the cycle time T generates the angle-of-rotation regions φ_{E} for the constant speed v_{E}, φᵥ for the deceleration region, φ_{A} for the constant speed v_{A} and φ_{E} for the acceleration region, characterised in that the circumference of a replacement pulley of radius R is composed of the circular arcs L = R φ_{E}, Lᵥ = R φᵥ, L = R φ_{A} = R φ_{R} and L_{B} = R φ_{B}, in that, for the centre distance a of the deflection pulleys of the intermediate band conveyor, the relation a = L + R φᵥ holds for the case of the product deceleration and the relation a = L + R φ_{B} holds for the case of the product acceleration, and in that the radius r of the driving pulleys (9; 10) of the intermediate band conveyor results from the equation r = iR, where in terms of amount i < 1 denotes the constant stepping up of gearwheels which are located between the periodic gearing and the driving pulleys (9; 10) of the intermediate band conveyor.

2. Device according to Claim 1, characterised in that the angle-of-rotation regions φᵥ and φ_{B} are of equal size and the deceleration and acceleration courses as a function of time are symmetrical, and in that the relation a = π r/i exists between the radius r of the driving pulleys (9; 10) and the centre distance a of the deflection pulleys of the intermediate transport [sic].

3. Device according to Claim 1 or 2, characterised in that the band conveyors each have belts (18; 19; 20) arranged spaced apart and parallel, deflection pulleys of the incoming band conveyor (21) being mounted between the spacings of the driving pulleys (9; 10) of the intermediate band conveyor, and deflection pulleys of the outgoing band conveyor (22) being mounted between the deflection pulleys of the intermediate band conveyor (11; 12).

4. Device according to one of Claims 1 to 3, characterised in that the belts (18; 19; 20) are toothed belts whose teeth mesh with toothed-belt pulleys, and in that the driving toothed-belt pulleys (9; 10) of the intermediate band conveyor have pitch circles of radius r.

5. Device according to one of Claims 1 to 4, characterised in that the intermediate band conveyor comprises a lower band conveyor (1) and an upper band conveyor (2) parallel thereto, the mutually facing working strands of which are driven in the same direction and synchronously, and in that resiliently set-against pulleys (17) produce a frictional connection between the band conveyors (1, 2) and the products.

6. Device according to Claim 5, characterised in that two identically constructed, parallel gear trains from the drive shaft (A) of the periodic gearing as far as the driving shafts (D; E) of the lower and upper band conveyor (1; 2) of the intermediate band conveyor are provided, it being possible to prestress the gear trains in terms of torque by means of clutches (K1 to K7).

## Revendications

1. Dispositif pour faire varier la vitesse de produits plats souples possédant une longueur L et un temps de cycle T, en particulier de feuilles ou de paquets de feuilles en papier ou en matière plastique, comprenant une bande transporteuse d'entrée à vitesse constante v_{E}, une bande transporteuse intermédiaire à vitesse variable périodiquement, et une bande transporteuse de sortie à vitesse constante v_{A}, un mécanisme à démultiplication périodique étant prévu pour produire, durant le temps de cycle T, les plages d'angle de rotation ϕ_{E} pour la vitesse constante v_{E}, ϕᵥ pour la plage de ralentissement, ϕ_{A} pour la vitesse constante v_{A} et ϕ_{B} pour la plage d'accélération, caractérisé en ce que le périmètre d'un disque d'équivalence de rayon R se compose des arcs de cercle L = R ϕ_{E}, Lᵥ = R ϕᵥ, L = R ϕ_{A} = R ϕ_{E} et LB = R ϕ_{B}, en ce que la distance a entre les axes des poulies de renvoi de la bande transporteuse intermédiaire est définie par la relation a = L + R ϕᵥ en cas de ralentissement des produits et par la relation a = L + R ϕ_{B} en cas d'accélération des produits, et en ce que le rayon r des poulies motrices (9 ; 10) de la bande transporteuse intermédiaire résulte de l'équation r = iR, i < 1 correspondant en termes de valeur au rapport de multiplication constant des roues dentées situées entre le mécanisme à démultiplication périodique et les poulies motrices (9 ; 10) de la bande transporteuse intermédiaire.

2. Dispositif selon la revendication 1, caractérisé en ce que les plages angulaires ϕᵥ et ϕ_{B} sont de même dimension et les courbes de ralentissement et d'accélération en fonction du temps sont symétriques, et en ce qu'il existe, entre le rayon r des poulies motrices (9 ; 10) et la distance a entre les poulies de renvoi de la bande transporteuse intermédiaire, la relation a = π r/i.

3. Dispositif selon la revendication 1 ou 2, caractérisé en ce que les bandes transporteuses comportent chacune des courroies espacées parallèles (18 ; 19 ; 20), des poulies de renvoi de la bande transporteuse d'entrée (21) étant montées dans les intervalles entre les poulies motrices (9 ; 10) de la bande transporteuse intermédiaire, et des poulies de renvoi de la bande transporteuse de sortie (22) étant montées entre les poulies de renvoi de la bande transporteuse intermédiaire (11 ; 12).

4. Dispositif selon l'une des revendications 1 à 3, caractérisé en ce que les courroies (18 ; 19 ; 20) sont des courroies dentées dont les dents sont en prise avec des poulies pour courroies dentées, et en ce que les poulies motrices pour courroies dentées (9 ; 10) de la bande transporteuse intermédiaire possèdent des cercles primitifs de rayon r.

5. Dispositif selon l'une des revendications 1 à 4, caractérisé en ce que la bande transporteuse intermédiaire se compose d'une bande transporteuse inférieure (1) et d'une bande transporteuse supérieure parallèle (2), dont les brins de travail situés en vis-à-vis sont entraînés dans le même sens et de manière synchrone, et en ce que des galets à sollicitation élastique (17) créent une liaison par complémentarité de forces entre les bandes transporteuses (1, 2) et les produits.

6. Dispositif selon la revendication 5, caractérisé en ce qu'il est prévu, entre l'arbre d'entraînement (A) du mécanisme à démultiplication périodique et les arbres moteurs (D ; E) des bandes transporteuses inférieure et supérieure (1 ; 2) de la bande transporteuse intermédiaire, deux trains de mécanismes à roues dentées parallèles de conception identique dont la précontrainte est définie par des moyens d'accouplement (K1 à K7) en fonction du couple.
